# EUROPÄISCHE PATENTSCHRIFT

(11) **EP 2 228 280 B1**
(45) Veröffentlichungstag und Bekanntmachung des Hinweises auf die Patenterteilung: **26.02.2014**
(21) Anmeldenummer: 10002455.3
(22) Anmeldetag: 09.03.2010
(51) Int. Cl.: B61K 7/12, B61L 17/02

(54) **Rangierablaufanlage mit einer Mehrzahl von Gleisbremsen und zu deren Energieversorgung eingerichteten Bremsstromquellen sowie ein Verfahren zum Betrieb einer solchen Rangierablaufanlage**
Gravity shunting marshalling installation with a plurality of railway track brakes and braking current sources configured to provide them with energy and a method for operating such a gravity shunting marshalling installation
Installation de triage par gravité dotée d'une multitude de freins de voie et de sources de courant de freinage configurées pour leur alimentation en énergie ainsi qu'un procédé de fonctionnement d'une telle installation de triage par gravité

(30) Priorität: 10.03.2009 DE 102009012035
(43) Veröffentlichungstag der Anmeldung: 15.09.2010
(73) Patentinhaber: FEW Blankenburg GmbH, 38889 Blankenburg (DE)
(72) Erfinder: Ottow, Manfred, Dr., 13465 Berlin (DE); Saalfeld, Peter, 38889 Altenbrak (DE); Peppel, Torsten, 14641 Wustermark (DE)
(74) Vertreter: Zinken-Sommer, Rainer

(56) Entgegenhaltungen:
- AT-B- 295 595
- DE-A1- 19 600 187
- DE-B- 1 297 126

## Beschreibung

Die Erfindung betrifft eine Rangierablaufanlage mit einer Mehrzahl von Gleisbremsen und zu deren Energieversorgung eingerichteten Bremsstromquellen, bei dem vor dem Einlaufen eines Ablaufes in die für diesen Ablauf zuständige Gleisbremse mittels eines elektrischen Schaltwerkes eine elektrische Verbindung zwischen dieser Gleisbremse und einer Bremsstromquelle hergestellt sowie nach dessen vollständigem Durchlaufen durch die Gleisbremse wieder getrennt wird.

In Eisenbahnrangieranlagen müssen die unter Ausnützung der Schwerkraft von einem Ablaufberg in die einzelnen Sortier- bzw. Richtungsgleise einlaufenden Güterwagen auf eine definierte, vom Füllungsgrad des aufnehmenden Richtungsgleises abhängige Geschwindigkeit heruntergebremst werden. Hierzu kommen üblicherweise Gleisbremsen zum Einsatz, welche ortsfest am oder im Gleis montiert sind und deren Bremskraft bei jedem ablaufenden Waggon durch eine zentrale Steuerungsinstanz berechnet und eingestellt wird. Elektrodynamische Gleisbremsen stellen hierfür eine bewährte und weit verbreitete Bauform dar. Das funktionale Prinzip der elektrodynamischen Gleisbremse - welche bisweilen auch als Wirbelstrom-Gleisbremse bezeichnet wird - basiert darauf, dass ein im wesentlicher U-förmiger Trog aus ferromagnetischem Material jede Fahrschiene des Gleises von unten her umgreift. Mit Hilfe elektrisch durchflossener Spulen wird in den U-förmigen Trog ein magnetisches Feld induziert, so dass ein offener Magnetkreis entsteht, wobei dann die freien Enden der beiden Schenkel eines U-förmigen Troges magnetische Polflächen bilden. Auf diesen Polflächen sind translatorisch verschiebbare Bremsbalken gelagert. Die Bremsbalken sind dabei so angeordnet, dass die einander gegenüberliegenden Bremsbalken jeweils eine Rille bilden, durch die jedes auf der zugehörigen Fahrschiene rollende Rad eines Schienenfahrzeuges hindurch muss (sog. "Bremsrille"). Sobald ein metallenes Rad eines Schienenfahrzeuges die Bremsrille zwischen den beiden Bremsbalken durchfährt, werden die Bremsbalken durch Einwirken magnetischer Kräfte an das Rad des Schienenfahrzeuges angelegt bzw. angepresst. Durch Einstellen der Stromzufuhr kann somit die auf das Fahrzeugrad einwirkende Bremskraft reguliert werden.

In der Praxis bereitet die Dimensionierung der Stromversorgung derartiger elektrodynamischer Gleisbremsen immer wieder Probleme. Da die Betriebseinschränkungen der Rangierablaufanlage im Falle eines Ausfalls der Stromzufuhr so gering wie möglich zu halten sind, ist jeder Gleisbremse zur Erhöhung der Betriebsverfügbarkeit eine eigene Bremsstromquelle zugeordnet. Dadurch können zwar die Auswirkungen eines Stromquellen-Ausfalls örtlich auf ein einzelnes Gleis isoliert werden. Allerdings entstehen durch die hohe Anzahl an Stromquellen erhebliche Kosten für Investitionen und Betriebsführung.

Aus der DE 196 00 187 A1 ist ein Gleisbremsmechanismus zum Steuern bzw. Regeln der Geschwindigkeit eines Eisenbahnwagens bekannt, der eine Mehrzahl von Linearinduktionsstatoren umfasst, welche bei Strombeaufschlagung eine magnetomotorische Kraft auf vorbeirollende Radsätze von Eisenbahnwagen ausüben. Diese sind an eine Leistungs- bzw. Stromquelle angeschlossen. Weiters umfasst der Mechanismus Sensoren zum Abfühlen von Parametern des abzubremsenden Eisenbahnwagens, welche einer Steuer- und Regelungseinrichtung zum Steuern bzw. Regeln der Leistungs- bzw. Stromquelle zugeführt werden, so dass die von der Gleisbremseinrichtung angewandten Geschwindigkeitskorrekturkräfte diesen Parametern porportional oder eine vorbestimmte Funktion dieser Parameter sind. Die Statoren werden unter Verwendung eines Mulitplex-Stromverteilungssystem derart mit elektrischer Leistung versorgt, dass den Gleisbremseinrichtungen zu einer abgeschätzten oder berechneten Zeit der Ankunft eines Eisenbahnwaggons die gewünschte Leistung zugeführt werden kann. In der Praxis werden jedoch an die Ausfallsicherheit der Stromversorgung und somit auch an die Ausfallsicherheit eines solchen Mulitplex-Stromverteilungssystems hohe Anforderungen gestellt. Dies wirkt sich negativ auf die Anlagen- und Installationskosten des Multiplex-Stromverteilungssystems aus, da nicht alle industrie-üblichen Komponenten diesen Anforderungen genügen und im Einzelfall aufwändigere Sonderlösungen erforderlich sind.

Der Erfindung liegt die Aufgabe zugrunde, ein Verfahren zum Betrieb einer Rangierablaufanlage mit einer Mehrzahl von Gleisbremsen und zu deren Energieversorgung eingerichteten Bremsstromquellen, bei dem vor dem Einlaufen eines Ablaufes in die für diesen Ablauf zuständige Gleisbremse mittels eines elektrischen Schaltwerkes eine elektrische Verbindung zwischen dieser Gleisbremse und einer Bremsstromquelle hergestellt sowie nach dessen vollständigem Durchlaufen durch die Gleisbremse wieder getrennt wird, bereitzustellen, welches bei Erstausrüstung und Betrieb derartiger Rangierablaufanlagen eine Kostenersparnis gegenüber dem bekannten Stand der Technik bietet.

Diese Aufgabe wird hinsichtlich des Betriebsverfahrens in Verbindung mit dem Oberbegriff des Patentanspruches 1 erfindungsgemäß dadurch gelöst, dass ein Quittierungssignal über das erfolgreiche Herstellen der elektrischen Verbindung zwischen Gleisbremse und Bremsstromquelle in einer übergeordneten Ablaufsteuerung der Rangierablaufanlage als Eingangsbedingung für die Freigabe des nächstfolgenden Ablaufes über die Gleisbremse verarbeitet wird.

Auf diese Weise können eine Rückkopplung über die Funktionsfähigkeit des Schaltwerkes und dessen Ansteuerung in die Ablaufsteuerung eingebracht und eventuelle Fehlfunktionen vermieden werden. Dieses Quittierungssignal kann auch eine Quittierung des Einstellens einer für den nächsten Ablauf korrekten Stromstärke an der mit der Gleisbremse verschalteten Bremsstromquelle beinhalten, falls diese Ausführungsvariante des Erfindungskonzeptes Berücksichtigung findet.

Der Erfindungsgedanke wird in nachfolgender Figur visualisiert. Es zeigt:
- **Figur 1**: Schemadarstellung einer erfindungsgemäßen Rangierablaufanlage

Die Figur 1 zeigt die aus einer Mehrzahl von Gleisbremsen (1), einer Mehrzahl von Bremsstromquellen (3) sowie einem elektrischem Schaltwerk (2) zum Herstellen bzw. Auflösen elektrischer Verbindungen zwischen den Gleisbremsen und jeweils einer der Bremsstromquellen (3) aufgebaute Rangierablaufanlage. Bei dieser Rangierablaufanlage handelt es sich um einen Ablaufberg mit einer sich in eine Vielzahl paralleler Richtungsgleise verzweigenden Gleisanlage. Über diese Rangierablaufanlage können die Einzelwagen bzw. Wagengruppen eines von einem Ursprungsbahnhof eingetroffenen Zuges entsprechend ihrer jeweiligen Zielorte sortiert und zu neuen "zielreinen" Zügen zusammengestellt werden. Hierzu werden die Einzelwagen bzw. Wagengruppen des zu zerlegenden Zuges vor Erreichen des Ablaufberges voneinander entkuppelt und über den Ablaufberg gedrückt, von wo aus sie unter Schwerkraft-Einwirkung in das ihrem jeweiligen Zielort zugeordnete Richtungsgleis einlaufen und dort zum Stillstand gebracht werden. Zum Ausgleich wechselnder Füllungsgrade der Richtungsgleise und unterschiedlicher Laufweiten der Abläufe (bedingt durch unterschiedliche Fahrzeugmassen und Laufeigenschaften) befindet sich im Einlaufbereich eines jeden Richtungsgleises jeweils eine Gleisbremse (1), die den Ablauf (= die ablaufenden Einzelwagen bzw. Wagengruppen) auf eine von der Ablaufsteuerung vorbestimmte Laufgeschwindigkeit abbremst.

Für diesen Einsatzzweck sind Elektrodynamische Gleisbremsen weit verbreitet. Diese werden - in Abhängigkeit von der auf die ablaufenden Einzelwagen bzw. Wagengruppen aufzubringenden Verzögerung - mit einem veränderlichen Gleichstrom zur Einstellung der Bremsarbeit versorgt. Hierzu dient eine Bremsstromquelle (3). Im Gegensatz zum bekannten Stand der Technik, der eine fixe Zuordnung zwischen jeweils einer Gleisbremse und einer Bremsstromquelle vorsieht, verfügt die erfindungsgemäße Rangierablaufanlage lediglich über eine reduzierte Anzahl an Bremsstromquellen, die mit der maximalen Anzahl der zeitgleich auf der gesamten Rangierablaufanlage möglichen bzw. ablauftechnisch zugelassenen Bremsvorgänge übereinstimmt. Im hier beschriebenen Ausführungsbeispiel ist die Anzahl zeitgleicher Bremsvorgänge auf der Rangierablaufanlage auf einen Bremsvorgang begrenzt. Somit ist für den Ablaufbetrieb auch nur eine einzige Bremsstromquelle (3) ausreichend. Ein Schaltwerk (2) stellt jeweils die elektrische Verbindung zwischen dieser Bremsstromquelle (3) und derjenigen Gleisbremse (1) her, die den nächsten einlaufenden Ablauf abbremsen muss. Hierzu ist eine Steuerung (4) vorgesehen, die von der Ablaufsteuerung die Information über das gemäß Alaufplan nächste anzusteuernde Gleis bzw. die nächste anzusteuernde Gleisbremse (1) empfängt. Auf der Basis dieses Informationseingangs gibt die Steuerung (4) an die aktive (d.h. mit der Gleisbremse (1) zu verschaltende) Bremsstromquelle (3) über die Steuerleitung (6) auch ein Signal zur Einstellung des von dieser Gleisbremse (1) für den nächsten abzubremsenden Ablauf benötigten Gleichstroms. Dies erfolgt mit einem gewissen zeitlichen Nachlauf zur Ansteuerung des Schaltwerkes (2), jedoch spätestens sobald dieser nächste Ablauf in einen der Gleisbremse (1) zugeordneten Belegtabschnitt einläuft (d.h. die Gleisbremse (1) durch das Befahren von Radsensoren als "durch den Ablauf belegt" gilt). In hierzu analoger Weise wird von der Steuerung (4) nach Abschluss des Bremsvorganges an der Gleisbremse (1) (was z.B. sensorisch erfassbar ist) an die Bremsstromquelle (3) die Information zum Abschalten des Gleichstroms sowie an das Schaltwerk (2) die Aufforderung zum Trennen der elektrischen Verbindung zwischen Bremsstromquelle (3) und Gleisbremse (1) ausgegeben. Danach ist die Vorrichtung wieder in Grundstellung und bereit zum Einschalten der Gleisbremsen-Stromversorgung für den nächsten Ablauf.

Aus Gründen der Redundanz ist zusätzlich zu der einen aktiven Bremsstromquelle (3) noch eine zweite Redundanz-Bremsstromquelle (7) als Rückfallebene im Falle eines unvorhergesehenen Ausfalls der ersten Bremsstromquelle (3) vorgesehen. Zusätzlich kann im Falle von Wartungsarbeiten an einer Gleisbremse (1) eine dritte Wartungs-Bremsstromquelle (8) einen für die Durchführung der Wartungsarbeiten notwendigen Schließstrom (d.h. zum probeweisen Betätigen der Gleisbremse (1) im Zuge von Wartungsarbeiten) zur Verfügung stellen. Wartungsarbeiten an den Gleisbremsen (1) können somit unabhängig und ohne Beeinflussung des auf den übrigen Gleisen stattfindenden Ablaufbetriebes durchgeführt werden.

### Bezugszeichenliste:

- 1: Gleisbremse
- 2: elektrisches Schaltwerk
- 3: aktive Bremsstromquelle
- 4: Steuerung
- 5: Energieversorgung
- 6: Steuerleitung zur Einstellung der Stromstärke
- 7: Redundanz-Bremsstromquelle
- 8: Wartungs-Bremsstromquelle

## Patentansprüche

1. Verfahren zum Betrieb einer Rangierablaufanlage mit einer Mehrzahl von Gleisbremsen (1) sowie zu deren Energieversorgung eingerichteten Bremsstromquellen (3), bei dem vor dem Einlaufen eines Ablaufes in die für diesen Ablauf zuständige Gleisbremse (1) mittels eines elektrischen Schaltwerkes eine elektrische Verbindung zwischen dieser Gleisbremse (1) und einer Bremsstromquelle (3) hergestellt sowie nach dessen vollständigem Durchlaufen durch die Gleisbremse (1) wieder getrennt wird,
**dadurch gekennzeichnet,**
**dass** ein Quittierungssignal über das erfolgreiche Herstellen der elektrischen Verbindung zwischen Gleisbremse (1) und Bremsstromquelle (3) in einer übergeordneten Ablaufsteuerung der Rangierablaufanlage als Eingangsbedingung für die Freigabe des nächstfolgenden Ablaufes über die Gleisbremse (1) verarbeitet wird.

## Claims

1. Method of operating a gravity shunting marshalling installation with a plurality of track brakes (1) as well as braking current sources (3) configured to provide them with energy, in which before the running in of a gravity shunt into the track brake (1) assigned to this gravity shunt, by means of an electrical switchgear an electrical connection is produced between this track brake (1) and a braking current source (3) as well as disconnected again after having fully run through the track brake (1),
**characterised in that**
an acknowledgement signal for the successful creation of the electrical connection between the track brake (1) and braking current source (3) is processed in a higherranking gravity shunt controller of the gravity shunting marshalling installation as an entry condition for clearance of the next gravity shunt via the track brake (1).

## Revendications

1. Procédé d'utilisation d'une installation de cycle de triage comportant une pluralité de freins de voie (1) et des sources de courant de freinage (3) conçues pour leur alimentation électrique, dans lequel, avant le début d'un cycle dans le frein de voie (1) affecté à ce cycle, au moyen d'un commutateur électrique, une liaison électrique entre ce frein de voie (1) et une source de courant de freinage (3) est établie et est de nouveau déconnectée après avoir traversé complètement le frein de voie (1),
**caractérisé en ce**
**qu'**un signal d'acquittement de l'établissement effectif de la liaison électrique entre le frein de voie (1) et la source de courant de freinage (3) est traité dans une commande de cycle d'ordre supérieur de l'installation de cycle de triage en tant que condition initiale du lancement du cycle suivant passant par le frein de voie (1).
